# EUROPÄISCHE PATENTSCHRIFT

(11) **EP 4 609 119 B1**
(45) Veröffentlichungstag und Bekanntmachung des Hinweises auf die Patenterteilung: **29.07.2026**
(21) Anmeldenummer: 23786032.5
(22) Anmeldetag: 05.10.2023
(51) Int. Cl.: F23D 5/04, F23D 11/40, F23D 11/44

(54) **VERFAHREN ZUR FERTIGUNG EINER BRENNERBAUGRUPPE UND BRENNERBAUGRUPPE**
METHOD FOR MANUFACTURING A BURNER ASSEMBLY, AND BURNER ASSEMBLY
PROCÉDÉ DE FABRICATION D'UN ENSEMBLE BRÛLEUR, ET ENSEMBLE BRÛLEUR

(30) Priorität: 25.10.2022 DE 102022003973
(43) Veröffentlichungstag der Anmeldung: 03.09.2025
(73) Patentinhaber: Truma Gerätetechnik GmbH & Co. KG, 85640 Putzbrunn (DE)
(72) Erfinder: WIDMER, Roland, 85640 Putzbrunn (DE)
(74) Vertreter: Prinz & Partner mbB
(86) Internationale Anmeldenummer: PCT/EP2023/077549
(87) Internationale Veröffentlichungsnummer: WO 2024/088723

(56) Entgegenhaltungen:
- DE-A1- 102013 220 653
- DE-A1- 102016 109 369
- DE-U1- 212012 000 123

## Beschreibung

Die vorliegende Erfindung betrifft ein Verfahren zur Fertigung einer Brennerbaugruppe. Weiterhin bezieht sich die Erfindung auf eine Brennerbaugruppe, hergestellt mit dem Verfahren.

Eine mehrteilige Brennerbaugruppe wird beispielsweise beschrieben in der DE 10 2010 042 184 A1. Die Verbindung der Einzelteile geschieht im Stand der Technik üblicherweise durch unterschiedliche Methoden. So wird das Vlies durch Punktschweißen befestigt. Die Brennstoffzuführung wird hartgelötet. Für die Befestigung des Brennerrohrs am Brennerkörper können unterschiedliche Verfahren zur Anwendung kommen, z. B. das Wolfram-Inertgasschweißen oder das Laserschweißen. Die unterschiedlichen Befestigungsmethoden erhöhen den Aufwand und die Kosten für die Fertigung.

Gemäß der DE 10 2013 220 653 A1 lassen sich - als Blechtiefziehteile ausgeführte - Komponenten einer Brennerbaugruppe von außen durch Laserschweißen verbinden, indem sie sich teilweise axial überlappen. Insbesondere umgreift eine ringartige Komponente eine Komponente, die eine als Boden ausgestaltete Wandung der Brennkammer bildet, an einem Abschnitt, der fort von der Brennkammer weist. Auf diesem Boden liegt ein Verdampfermedium auf, das zwischen anderen Komponenten durch Einklemmen fixiert ist. Die DE 10 2013 220 653 A1 offenbart sämtliche Merkmale des Oberbegriffs des ersten Anspruchs.

Das besondere Komponenten wie eine als Brennstoffzuführung dienende Einheit verschweißt werden, offenbart z. B. die DE 10 2009 044 883 B4.

Die der Erfindung zugrundeliegende Aufgabe besteht darin, ein Fertigungsverfahren vorzugschlagen, welches die Fertigung einer Brennerbaugruppe mit einer Fertigungsmethode und damit vorzugsweise auch in einem Durchgang mit einer Maschine erlaubt.

Die Erfindung löst die Aufgabe durch ein Verfahren zur Fertigung einer Brennerbaugruppe, wobei das Verfahren zumindest die folgenden Schritte umfasst: dass ein Brennerrohr mit einem Brennerkörper verpresst wird, und dass das Brennerrohr mit dem Brennerkörper von außen über Laserschweißen verbunden wird. Erfindungsgemäß dient das Laserschweißen der Verbindung zwischen dem Brennerrohr und dem Brennerkörper. Der Brennerkörper hat beispielsweise eine komplexere Struktur und ist daher vorzugsweise ein gegossenes Werkstück, z. B. aus Feinguss. Daher kann der Brennerkörper auch als Brenner-Guss bezeichnet werden. Das Brennerrohr wird zunächst über ein Verpressen fixiert, um dann sicher über das Laserschweißen mit dem Brennerkörper verbunden zu werden. Dies geschieht dabei nur von außen. Umfasst somit beispielsweise das Brennerrohr den Abschnitt des Brennerkörpers, der die Brennfläche aufweist, so wird das Verschweißen über die Außenfläche des Brennerrohrs vorgenommen. Alternativ gilt dies in dem Fall, wenn das Brennerrohr in einen Abschnitt des Brennerkörpers eingepresst wird, dass dann das Schweißen über die Außenfläche des Brennerkörpers erfolgt.

Erfindungsgemäß ist vorgesehen, dass vor dem Verpressen des Brennerrohrs mit dem Brennerkörper ein Vlies in den Brennerkörper eingebracht wird, dass auf das Vlies eine Kraft aufgebracht wird, sodass das Vlies sich an eine Wandung des Brennerkörpers anlegt, und dass das Vlies mit dem Brennerkörper von außen über Laserschweißen verbunden wird. In dieser Ausgestaltung wird auch das Vlies von außen über Laserschweißen befestigt. Dabei wird zunächst das Vlies in den Brennerkörper eingebracht. Dann wird eine Kraft, z. B. über einen Stempel auf das Vlies ausgeübt, sodass es sich an den Brennerkörper, insbesondere an die Innenseite einer Wandung anlegt. Dann erfolgt das Laserschweißen von außen, also z. B. über die Außenseite des Abschnitts des Brennerkörpers, in welchem sich das Vlies befindet. In einer Ausgestaltung wird das Vlies aus einem geschnittenen und gerundeten Streifen Metallgewebe gefertigt

Die Laserschweißung wird vorzugsweise nur punktuell vorgenommen.

Eine Ausgestaltung des Verfahrens beinhaltet, dass vor dem Verbinden des Brennerrohrs mit dem Brennerkörper eine Blende in das Brennerrohr eingepresst wird, und dass die Blende mit dem Brennerrohr von außen über Laserschweißen verbunden wird. In dieser Ausgestaltung wird in das Brennerrohr eine Blende eingebracht. Dies geschieht zunächst über ein Verpressen als provisorische Fixierung und dann über das Laserschweißen von außen, d. h. über die Außenfläche des Brennerrohrs. Die Blende ist insbesondere ein Tiefziehteil.

Eine Ausgestaltung des Verfahrens besteht darin, dass eine Brennstoffzuführung mit dem Brennerkörper über Laserschweißen verbunden wird. In dieser Ausgestaltung wird auch die Brennstoffzuführung, bei der es sich beispielsweise um eine Brennstoffleitung handelt, über Laserschweißen befestigt.

Erfolgen alle Verbindungen der Einzelteile miteinander über das Laserschweißen, so wird nur eine Technik angewendet und so sind nur hierfür fachspezifische Fähigkeiten und Kenntnisse erforderlich.

In einer Ausgestaltung erfolgen alle Schweißvorgänge in einer Maschine. Diese Ausgestaltung vereinfacht die Fertigung, reduziert die Taktzeit und senkt die Fertigungskosten. Insbesondere ist es nicht erforderlich, Einzelteile oder Teilgruppen zwischen unterschiedlichen Maschinen zu transportieren.

Weiterhin löst die Erfindung die Aufgabe durch eine Brennerbaugruppe, die mit dem Verfahren nach einem der vorangehenden oder im Folgenden beschriebenen Ausgestaltungen hergestellt worden ist. Die Erläuterungen zum Verfahren gelten entsprechend auch für die Baugruppe. Auf eine Wiederholung wird daher verzichtet.

Gemäß einer Ausgestaltung handelt es sich bei dem Brennerkörper um eine Gusskomponente. Der Brennkörper ist beispielsweise ein Feingussteil.

Im Einzelnen gibt es eine Vielzahl von Möglichkeiten, das erfindungsgemäße Verfahren und die Brennerbaugruppe auszugestalten und weiterzubilden. Dazu wird verwiesen auf die folgende Beschreibung von Ausführungsbeispielen in Verbindung mit der Zeichnung. Es zeigen:
Fig. 1: einen Schnitt durch eine Brennerbaugruppe und
Fig. 2: eine räumliche Darstellung eines vergrößerten Details der Brennerbaugruppe.

Die Fig. 1 zeigt eine Brennerbaugruppe, bei der alle Bauteile über Laserschweißen miteinander verbunden worden sind.

Der Brennerkörper 1 ist vorzugsweise ein Gussbauteil, das u. a. die Strukturen für die Zuführung des Brennstoffs und der Verbrennungsluft, für deren Vermischung und die eigentliche Brennfläche aufweist. Das Vlies 3 ist ein streifenförmiges Metallgewebe, das in einen umwandeten Bereich des Brennerkörper 1 eingepresst und dann von außerhalb des Randbereichs des Brennerkörpers 1 lasergeschweißt wird. Die Brennstoffzuführung 5, die hier leitungsförmig ausgestaltet ist, wird ebenfalls über Laserschweißen mit dem Brennerkörper 1 verbunden. Diese beiden Schritte geschehen in einer Ausgestaltung in einem ersten Werkstückträger, in dem der Brennerkörper 1 gehalten wird. In einem weiteren Schritt wird die Blende 4 in das zylindrische Brennerrohr 2 eingepresst und über Laserschweißen von außen, also von außerhalb des Brennerrohrs 2 befestigt. In einem zweiten Werkstückträger wird anschließend die Zwischenbaugruppe aus Brennerkörper 1, Vlies 3 und Brennstoffzuführung 5 gehalten. Das Brennrohr 2 wird auf eine Wandung des Brennerkörpers 1, die die Brenneroberfläche umschließt, gepresst, um dann von außerhalb ihrer Außenfläche über Laserschweißen mit dem Brennerkörper 1 verbunden zu werden. In einer alternativen, bevorzugten Ausgestaltung wird in einem Schritt die Blende 4 in das Brennerrohr 2 eingepresst. In einem nächsten Schritt wird das Brennerrohr 2 inkl. Blende 4 auf den Brennerkörper 1 (auch bezeichnet als: Guss von Gussteil) gepresst. Die Schweißung erfolgt dann für beide Teile (also Blende auf Rohr und Rohr auf Guss) in einer Maschine im gleichen Durchlauf.

In der Fig. 2 ist zu erkennen, wie das Vlies 3 an der Innenseite der Wandung 10 des Brennerkörpers 1 anliegt und dort über das Schweißen von außen fixiert worden ist. Hierfür wird zunächst das Vlies 3 eingelegt und dann über einen Stempel gegen die Wandung 10 gedrückt, damit es gut anliegt. Vorzugsweise wird, wenn der - hier nicht dargestellte - Stempel das Vlies 3 an die Innenwand drückt, zugleich auch das Vlies gequetscht, damit der Laserstrahl ein dichteres Gefüge für eine gute Verbindung vorfindet. Anschließend wird von außen das Vlies 3 mit der Innenseite der Wandung 10 verschweißt. Der Schweißprozess erfolgt somit durch die Wandung 10 des als Gussteil ausgeführten Brennerkörpers 1 hindurch.

## Patentansprüche

1. Verfahren zur Fertigung einer Brennerbaugruppe, wobei das Verfahren zumindest die folgenden Schritte umfasst:
dass ein Brennerrohr (2) mit einem Brennerkörper (1) verpresst wird, und
dass das Brennerrohr (2) mit dem Brennerkörper (1) von außen über Laserschweißen verbunden wird,
wobei vor dem Verpressen des Brennerrohrs (2) mit dem Brennerkörper (1) ein Vlies (3) in den Brennerkörper (1) eingebracht wird,
wobei auf das Vlies (3) eine Kraft aufgebracht wird, sodass das Vlies (3) sich an eine Wandung (10) des Brennerkörpers (1) anlegt, und
**dadurch gekennzeichnet, dass**
das Vlies (3) mit dem Brennerkörper (1) von außen über Laserschweißen verbunden wird.

2. Verfahren nach Anspruch 1,
wobei vor dem Verbinden des Brennerrohrs (2) mit dem Brennerkörper (1) eine Blende (4) in das Brennerrohr (2) eingepresst wird, und
wobei die Blende (4) mit dem Brennerrohr (2) von außen über Laserschweißen verbunden wird.

3. Verfahren nach einem der Ansprüche 1 bis 2,
wobei eine Brennstoffzuführung (5) mit dem Brennerkörper (1) über Laserschweißen verbunden wird.

4. Brennerbaugruppe, hergestellt mit einem Verfahren nach einem der Ansprüche 1 bis 3.

5. Brennerbaugruppe nach Anspruch 4,
wobei der Brennerkörper (1) eine Gusskomponente ist.

## Claims

1. A method of manufacturing a burner assembly, the method comprising at least the following steps:
pressing a burner tube (2) together with a burner body (1), and
connecting the burner tube (2) to the burner body (1) from the outside by laser welding,
wherein, prior to pressing the burner tube (2) together with the burner body (1), a nonwoven fabric (3) is introduced into the burner body (1),
wherein a force is applied to the nonwoven fabric (3) so that the nonwoven fabric (3) comes to lie against a wall (10) of the burner body (1), and
**characterized in that** the nonwoven fabric (3) is connected to the burner body (1) from the outside by laser welding.

2. The method according to claim 1,
wherein, prior to connecting the burner tube (2) to the burner body (1), a cover (4) is pressed into the burner tube (2), and
wherein the cover (4) is connected to the burner tube (2) from the outside by laser welding.

3. The method according to any of claims 1 to 2,
wherein a fuel supply (5) is connected to the burner body (1) by laser welding.

4. A burner assembly manufactured by means of a method according to any of claims 1 to 3.

5. The burner assembly according to claim 4,
wherein the burner body (1) is a cast component.

## Revendications

1. Procédé de fabrication d'un ensemble de brûleur, le procédé comprenant au moins les étapes suivantes :
l'assemblage par compression d'un tube de brûleur (2) avec un corps de brûleur (1), et
le raccordement du tube de brûleur (2) au corps de brûleur (1) depuis l'extérieur par soudage au laser,
un non-tissé (3) étant introduit dans le corps de brûleur (1) avant l'assemblage par compression du tube de brûleur (2) avec le corps de brûleur (1),
une force étant appliquée sur le non-tissé (3) de sorte que le non-tissé (3) s'applique contre une paroi (10) du corps de brûleur (1), et
**caractérisé en ce que** le non-tissé (3) est raccordé au corps de brûleur (1) depuis l'extérieur par soudage au laser.

2. Procédé selon la revendication 1,
un cache (4) étant enfoncé dans le tube de brûleur (2) avant le raccordement du tube de brûleur (2) au corps de brûleur (1), et
le cache (4) étant raccordé au tube de brûleur (2) depuis l'extérieur par soudage au laser.

3. Procédé selon l'une des revendications 1 à 2,
une alimentation en combustible (5) étant raccordée au corps de brûleur (1) par soudage au laser.

4. Ensemble de brûleur, fabriqué selon un procédé selon l'une des revendications 1 à 3.

5. Ensemble de brûleur selon la revendication 4,
le corps de brûleur (1) étant un composant coulé.
